# EUROPÄISCHE PATENTSCHRIFT

(11) **EP 0 163 804 B1**
(45) Veröffentlichungstag und Bekanntmachung des Hinweises auf die Patenterteilung: **20.07.1988**
(21) Anmeldenummer: 85100259.2
(22) Anmeldetag: 12.01.1985
(51) Int. Cl.: B65D 1/02

(54) **Flasche für Flüssigprodukte**
Bottle for liquid products
Bouteille pour produits liquides

(30) Priorität: 18.05.1984 DE 3418540
(43) Veröffentlichungstag der Anmeldung: 11.12.1985
(73) Patentinhaber: Wella Aktiengesellschaft, 64295 Darmstadt (DE)
(72) Erfinder: Adler, Franz, D-6081 Stockstadt (DE); Steigerwald, Franz, D-6103 Griesheim (DE)

(56) Entgegenhaltungen:
- DE-A- 2 130 098
- DE-C- 463 109
- DE-C- 838 569
- FR-A- 2 496 584
- GB-A- 1 043 038
- US-A- 3 900 120

## Beschreibung

Für kosmetische Zwecke ist es bekannt, Flaschen mit einer Füllung von zwei Flüssigkeiten unterschiedlicher Dichte zu verwenden, beispielsweise Haarfestiger oder festigerähnliche Produkte mit sogenanntem Top-Zusatz. Diese oben befindliche Flüssigkeit besteht aus Isoparaffinen und ist schon bei Raumtemperatur leichtflüchtig; erst recht bei höheren Temperaturen, so daß ein flüssigkeitsdichtes Verpacken mit großen Schwierigkeiten verbunden ist. Hinzu kommt noch, daß die Isoparaffine eine extrem gute Kriechfähigkeit aufweisen. Sie haben ein geringes spezifisches Gewicht und schwimmen daher als Zusatz immer oben.

Werden diese Flüssigprodukte in die üblichen Flaschen abgefüllt, dann treten beachtliche Verluste an Top-Zusatz durch Diffusion und Kriechen im Bereich des Verschlusses ein. Aus wirtschaftlichen Gründen werden die Verschlußkappen der Flaschen mit einstückig integrierten Dichtungselementen versehen, wobei zwischen Flaschenhals und Dichtelement Kapillare und Mikrospalten nicht zu vermeiden sind, was zu Undichtigkeit führt. Die meistens infolge notwendiger Wirtschaftlichkeit und Funktionalität aus Polyolefinen hergestellten Verschlüsse weisen gegenüber Isoparaffinen nur eine geringe Diffusionsdichte auf.

Aufgabe der Erfindung ist es daher, eine Flasche für Flüssigprodukte, die mit einem lösbaren Flaschenverschluß versehen ist und mit zwei Flüssigkeiten unterschiedlicher Dichte gefüllt ist, wobei die oben befindliche Flüssigkeit leichtflüchtig bzw. kriechaktiv ist, so zu gestalten, daß Flüssigkeitsverluste durch Diffusion und Kriechen vermieden werden. Dies wird gemäß der Erfindung auf vorteilhafte Weise dadurch erreicht, daß der lösbare Flaschenverschluß als Standfläche ausgebildet ist und die Flasche eine solche Form besitzt, daß sie sich nicht mit der Öffnung nach oben stellen läßt.

Bei der erfindungsgemäß gestalteten Flasche wird die leichtflüchtige und spezifische leichtere Flüssigkeit (Top-Zusatz) in dem der Öffnung gegenüberliegenden Teil der Flasche abgekapselt, so daß sich die leichtflüchtige Flüssigkeit nicht im Bereich Öffnung/Verschluß befindet und dadurch Verluste während der Lagerung vermieden werden. Es wird also sowohl eine optisch sichtbare Füllspiegelsenkung als auch ein objektiver Wirkungsverlust des Gesamtsproduktes verhindert. Die Flasche und der Verschluß lassen sich kostengünstig herstellen und eine teuere Verschlußversiegelung, die auch eine umständliche Handhabung zu Folge haben würde, entfällt.

Eine vorteilhafte Weiterbildung der Erfindung wird darin gesehen, daß der Schraub- oder Klemmverschluß den Flaschenhals übergreift. Um die Flasche auch liegend lagern zu können, ist es zweckmäßig, diese mit mindestens einer seitlichen Auflagefläche zu versehen.

Weitere Merkmale der Erfindung können den Unteransprüchen sowie der Zeichnung und der zugehörigen Zeichnungsbeschreibung entnommen werden.

Die Erfindung wird nachfolgend anhand eines in der Zeichnung dargestellten Ausführungsbeispieles näher erläutert, und zwar zeigt:
Fig. 1 eine Flasche im Längsschnitt, die auf ihrem Verschluß aufgestellt ist und
Fig. 2 die Flasche nach Fig. 1 in Liegestellung.

Die Flasche 1 weist einen Flaschenhals 2 und einen nach außen gewölbten Boden 3 auf, der ein Aufstellen der Flasche 1 mit der Öffnung 4 nach oben verhindert. Auf den Flaschenhals 2 ist eine Verschlußkappe 5 aufgeschraubt oder aufgeklemmt, die seitlich den Flaschenhals 2 übergreift und einen Außenring 6 aufweist. Der Außenring 6 hat etwa den gleichen Durchmesser wie die Flasche 1, so daß eine dem Flaschendurchmesser entsprechende oder eine noch größere Standfläche 7 vorhanden ist. Um die Flasche auch liegend lagern zu können, kann sie mit einer oder mehreren seitlichen Auflageflächen versehen sein.

Wie die beiden Figuren erkennen lassen, befindet sich sowohl in der stehenden Stellung nach Fig. 1 als auch in der liegenden Stellung nach Fig. 2 der oben auf der Flüssigkeit 10 schwimmende, leichtflüchtige Top-Zusatz 11 aus Isoparaffinen nicht in unmittelbaren Bereich des Flaschenverschlusses, so daß Lagerungsverluste am Top-Zusatz durch Diffusion und Kriechen nicht auftreten können.

## Patentansprüche

1. Flasche (1) für Flüssigprodukte, die mit einem lösbaren Flaschenverschluß (5) versehen ist und mit zwei Flüssigkeiten (10, 11) unterschiedlicher Dichte gefüllt ist, wobei die oben befindliche Flüssigkeit (11) leichtflüchtig bzw. kriechaktiv ist, dadurch gekennzeichnet, daß der lösbare Flaschenverschluß (5) als Standfläche (7) ausgebildet ist und die Flasche (1) eine solche Form besitzt, daß sie sich nicht mit der Öffnung (4) nach oben stellen läßt.

2. Flasche nach Anspruch 1, dadurch gekennzeichnet, daß der Schraub- oder Klemmverschluß (5) den Flaschenhals (2) seitlich übergreift oder seitlich über den Flaschenhals (2) hinausragt.

3. Flasche nach Anspruch 1 oder 2, dadurch gekennzeichnet, dar der Verschluß (5) einen Außenring (6) aufweist, der mindestens den gleichen Durchmesser wie die Flasche (1) besitzt.

4. Flasche nach Anspruch 1 bis 3, dadurch gekennzeichnet, daß das der Flaschenöffnung (4) gegenüberliegende Ende (3) der Flasche (1) ganz oder teilweise nach außen gewölbt ist.

5. Flasche nach einem der Ansprüche 1 bis 4, dadurch gekennzeichnet, daß die Flasche (1) mindestens eine seitliche Auflagefläche besitzt.

## Claims

1. A bottle (1) for liquid products, which is provided with a detachable bottle closure (5) and is filled with two liquids (10, 11) of different density, the liquid lying above (11) being volatile or penetrating, characterised in that the detachable bottle closure (5) is designed as a base (7) and the bottle (1) has a shape such that it cannot be stood with the opening (4) towards the top.

2. A bottle according to claim 1, characterised in that the screw closure or snap closure (5) laterally engages over the bottle neck (2) or projects laterally over the bottle neck (2).

3. A bottle according to claim 1 or 2, characterised in that the closure (5) has an outer ring (6) which has at least the same diameter as the bottle.

4. A bottle according to claims 1 to 3, characterised in that the end (3) of the bottle (1) opposite to the bottle opening (4) is wholly or partly arched outward. 5. A bottle according to claims 1 to 4, characterised in that the bottle (1) has at least one side surface on which it can rest.

## Revendications

1. Flacon (1) pour produits liquides, qui comporte une fermeture amovible (5) et est rempli de deux liquides (10, 11) de densité différente, le liquide (11) se trouvant au-dessus étant légèrement volatil ou fuyant, caractérisé en ce que la fermeture amovible (5) est réalisée sous la forme d'une surface d'appui (7), et en ce que le flacon (1) a une forme telle qu'on ne peut le poser avec l'ouverture (4) en haut.

2. Flacon selon la revendication 1, caractérisé en ce que la fermeture à vissage ou blocage (5) recouvre le col (2) du flacon latéralement ou dépasse latéralement du col (2) du flacon.

3. Flacon selon la revendication 1 ou 2, caractérisé en ce que la fermeture (5) comporte un anneau extérieur (6) qui présente un diamètre au moins égal à celui du flacon (1).

4. Flacon selon les revendications 1 à 3, caractérisé en ce que l'extrémité (3) du flacon (1) opposée à son ouverture (4) est bombée vers l'extérieur en totalité ou en partie.

5. Flacon selon l'une des revendications 1 à 4, caractérisé en ce que le flacon (1) comporte au moins une surface d'appui latérale.
